# DEMANDE DE BREVET EUROPEEN

(11) **EP 1 511 352 A1**
(43) Date de publication de la demande: **02.03.2005**
(21) Numéro de dépôt: 04352012.1
(22) Date de dépôt: 11.08.2004
(51) Int. Cl.: H04R 3/12

(54) **Dispositif de connection pour application audio**

(30) Priorité: 29.08.2003 FR 0310272
(71) Demandeur: Sliwinski, Sigismond, 81100 Castres (FR)
(72) Inventeur: Sliwinski, Sigismond, 81100 Castres (FR)

(57) **Abrégé**

Dispositif pour l'écoute des sons émis par les appareils équipés de haut-parleurs ou enceintes et d'une prise casque.

L'invention concerne un dispositif assurant une grande fiabilité à ces appareils et procurant une meilleure écoute sur casque à des malentendants sans gêne pour l'assistance.

Il est constitué par un commutateur-interrupteur(4) adjoint aux appareils et le maintien constant de la fiche-jack des casques(3) dans la prise casque(1),ce en monophonie ou stéréophonie.Lorsque le commutateur-interrupteur(4) est ouvert,il y a écoute sur les casques seuls(3) et lorsqu'il est fermé,il y a écoute sur les casques(3) et également sur les haut-parleurs ou enceintes(2),ce en monophonie ou stéréophonie;un interrupteur placé sur leurs câbles,permet la suppression de l'écoute sur les casques.

## Description

La présente invention concerne un dispositif pour l'écoute des sons émis par les appareils équipés de haut-parleurs ou enceintes et d'une prise casque.

Habituellement,l'écouté sur ces appareils s'effectue soit sur les haut-parleurs ou enceintes,soit sur les casques en insérant la fiche-jack de ces derniers dans la prise casque.

L'insertion de cette fiche-jack repousse une ou plusieurs lamelles métalliques conductrices de courant,provoquant la coupure des circuits des haut-parleurs ou enceintes et fermant ceux des casques.
Avec les arcs électriques causés par les coupures des circuits,la répétition des passages d'un mode d'écoute à l'autre,faisant perdre par vieillissement leur élasticité aux lamelles,entraîne la détérioration et même la suppression des contacts,d'où des sons perturbés ou disparus.

Le dispositif selon l'invention permet de remédier à cet inconvénient:
- la fiche-jack des casques demeure toujours insérée dans la prise casque,
- un commutateur de circuits est adjoint aux appareils.

Les dessins annexés suivants se rapportent aux appareils habituels:
- la figure 1 représente la fiche-jack des casques(2) insérée dans la prise casque,repoussant les lamelles conductrices(1).
- la figure 2 représente les circuits des haut-parleurs ou enceintes(2) avant et après l'insertion de la fiche-jack des casques(3) dans la prise casque(1),ce en monophonie
ou stéréophonie.

Les dessins annexés suivants illustrent l'invention:
- la figure 3 représente les circuits des haut-parleurs ou enceintes(2) et des casques(3),la fiche-jack des casques demeurant toujours insérée dans la prise casque(1) avec l'adjonction d'un commutateur-inverseur monopolaire ou bipolaire(4),l'écoute s'effectuant soit sur les casques, soit sur les haut-parleurs ou enceintes,ce en monophonie ou stéréophonie.
   Ce dispositif est une variante de celui de la figure 4 suivante.
- la figure 4 représente les circuits des haut-parleurs ou enceintes(2) et des casques(3),la fiche-jack des casques demeurant toujours insérée dans la prise casque(1) avec l'adjonction d'un commutateur-interrupteur monopolaire ou bipolaire(4),l'écoute s'effectuant soit sur les casques, soit sur les casques et également sur les haut-parleurs ou enceintes,ce en monophonie ou stéréophonie;un interrupteur placé sur leurs câbles permet la suppression de l'écoute sur les casques.
Avec ce dispositif,les malentendants ont droit à une meilleure écoute sans gêne pour l'assistance.
Les commutateurs(4) peuvent être mécaniques,des relais électromagnétiques ou électroniques,relais commandés par des interrupteurs mécaniques ou des télécommandes diverses (infra-rouge, acoustique, tactile, etc...).

Le dispositif selon l'invention est particulièrement destiné à l'écoute des sons sur des haut-parleurs ou enceintes et casques.

## Revendications

1. Dispositif pour l'écoute des sons émis par les appareils équipés de haut-parleurs ou enceintes et d'une prise casque en ce qu'il faut maintenir constamment l'insertion de la fiche-jack des casques(3) dans la prise casque(1) et adjoindre aux appareils un commutateur de circuits monopolaire ou bipolaire(4).

2. Dispositif selon la revendication 1 **caractérisé par** le maintien constant de l'insertion de la fiche-jack des casques(3) dans la prise casque(1), maintien évitant la détérioration ou la disparion des contacts.

3. Dispositif selon la revendication 1 **caractérisé par** l'adjonction aux appareils d'un commutateur-inverseur(4) pour une écoute soit sur les casques(3),soit sur les haut-parleurs ou enceintes(2),ce en monophonie ou stéréophonie.

4. Dispositif selon la revendication 1 **caractérisé par** l'adjonction aux appareils d'un commutateur-interrupteur(4) pour une écoute soit sur les casques(3),soit sur les casques(3) et également sur les haut-parleurs ou enceintes(2),ce en monophonie ou stéréophonie.

5. Dispositif selon les revendications 3 et 4 **caractérisé en ce que** les commutateurs(4) peuvent être mécaniques,des relais électromagnétiques ou électroniques,relais commandés par des interrupteurs mécaniques ou des télécommandes diverses(infra-rouge,acoustique,tactile, etc...).
